# FASCICULE DE BREVET EUROPEEN

(11) **EP 0 086 685 B1**
(45) Date de publication et mention de la délivrance du brevet: **28.05.1986**
(21) Numéro de dépôt: 83400136.4
(22) Date de dépôt: 20.01.1983
(51) Int. Cl.: E05B 7/00

(54) **Levier de commande perfectionné**
Bedienungshebel
Control lever

(30) Priorité: 17.02.1982 FR 8202621
(43) Date de publication de la demande: 24.08.1983
(73) Titulaire: AUTOMOBILES PEUGEOT, 75116 Paris (FR); AUTOMOBILES CITROEN, 92200 Neuilly-sur-Seine (FR)
(72) Inventeur: Terentiev, Alexandre, F-78560 - Port Marly (FR)
(74) Mandataire: Durand, Yves Armand Louis

## Description

La présente invention a essentiellement pour objet un levier de commande perfectionné et formant par exemple poignée de commande intérieure de la porte d'un véhicule automobile.

Elle vise également un véhicule muni de leviers ou poignées conformes aux principes de l'invention.

On connaît déjà divers modes de réalisation de poignées articulées sur un panneau pour en commander par exemple l'ouverture ou la fermeture par l'intermédiaire d'une transmission appropriée. Ces poignées étaient la plupart du temps articulées sur le panneau, par exemple une porte de véhicule, au moyen de charnières ou éléments analogues solidaires du panneau. Ces charnières constituaient évidemment un élément supplémentaire du mécanisme d'actionnement de la porte et exigeaient une conformation spéciale de la poignée, ce qui, au total, était coûteux tant sur le plan de la fabrication que sur celui de la main- d'oeuvre pour le montage de la poignée. En outre, on comprend que les charnières exigeaient un entretien particulier qui s'ajoutait à celui du mécanisme d'actionnement de la serrure de porte par la poignée.

Par ailleurs, d'après la publication allemande n° 2.949.281, on connaît un levier formant poignée de porte qui comprend une portée en forme d'évidement dont le fond est monté en bascule sur des tourillons solidaires de la porte et formant axe de pivotement de la poignée. Un tel axe de pivotement constitue une pièce supplémentaire et exige aussi un entretien particulier.

La présente invention a pour but de remédier à tous les inconvénients ci-dessus en proposant un nouveau levier de commande formant poignée qui est d'une conception mécanique particulièrement simple en ce qu'il ne nécessite aucune pièce de pivotement particulière et est par conséquent d'un entretien et d'un montage faciles.

A cet effet, l'invention a pour objet un levier de commande articulé sur un support, une paroi ou analogue et formant par exemple poignée intérieure de commande de la porte d'un véhicule automobile, du type comportant une portée en forme d'évidement dont le fond est monté en bascule sur un moyen formant pivot d'articulation du levier sur ledit support ou ladite paroi, caractérisé en ce que le moyen formant pivot est formé par le bord du support ou de la paroi, tandis que ledit évidement présente approximativement la forme d'un dièdre rentrant dont l'arête est en contact avec le bord du support ou la paroi, le fond de cet évidement étant appliqué contre ledit bord par un moyen de rappel.

On comprend ainsi que le pivot d'articulation du levier sera tout simplement inhérent à la configuration particulière de celui-ci, cette configuration devant seulement présenter une portée en forme d'évidement avec arête qui pivotera sur le chant ou le bord de la paroi.

Selon une autre caractéristique de l'invention, le fond ou l'arête de l'évidement précité se prolonge de chaque côté par un intervalle défini chacun par deux bossages, butées ou analogues permettant le positionnement du levier dans la paroi et limitant son débattement.

On ajoutera encore ici que le fond ou l'arête de l'évidement est appliqué contre le bord de la paroi par un ressort, attelé directement ou par l'intermédiaire d'une transmission, à l'une des extrémités du levier et rappelant celui-ci en position de repos.

Suivant encore une autre caractéristique de l'invention, le levier est monté sur la paroi par engagement partiel au travers d'une ouverture pratiquée dans celle-ci et comportant à cet effet des encoches ou analogues laissant d'abord le passage aux bossages ou butées précités, et ménagées en retrait du bord de l'ouverture contre lequel on applique ensuite le fond ou arête précité de l'évidement du levier.

Suivant une autre caractéristique du levier de l'invention, les bossages ou butées précités comportent chacun un méplat coopérant avec une partie de paroi entre le bord de la paroi et les encoches précitées pour limiter l'angle de pivotement du levier.

Ce dernier est avantageusement réalisé en une seule pièce dont la partie sollicitée par les moyens de rappel précités d'un côté de la paroi forme un angle obtus avec l'autre partie formant poignée de l'autre côté de la paroi, le fond ou arête de l'évidement du levier étant approximativement situé au point de raccordement de ces deux parties.

L'invention vise également un véhicule dont les portes ou autres parties mobiles sont équipées d'au moins un levier de commande répondant à l'une ou l'autre des caractéristiques susmentionnées.

Mais d'autres caractéristiques et avantages de l'invention apparaîtront mieux dans la description détaillée qui suit et se réfère aux dessins annexés. donnés uniquement à titre d'exemple, et dans lesquels ;
La figure 1 est une vue en perspective d'un levier de commande conforme à l'invention avant montage sur un panneau ou une paroi.
La figure 2 est une vue en élévation de ce levier en position d'engagement partiel dans ledit panneau.
La figure est également une vue en élévation du levier, mais montrant celui-ci en position de montage final ou articulée sur le panneau ; et
La figure 4 est une vue de dessus de ce levier en position montée, comme sur la figure.

Suivant un exemple préféré de réalisation, et en se reportant aux dessins annexés, un levier 1 formant poignée conforme à l'invention est réalisé en une seule pièce comportant un évidement 2 dont le fond 3 est monté en bascule sur le bord 4 d'une ouverture 6 ménagée dans une paroi 5 qui peut être par exemple la paroi d'une porte de véhicule.

Suivant un mode de réalisation préféré, et comme on le voit bien sur la figure 1, l'évidement 2 présente approximativement la forme d'un dièdre rentrant dont l'arête 3 est en contact avec le bord 4 de l'ouverture 6, ledit bord ainsi que l'arête 3 définissant à eux seuls l'axe de pivotement ou d'articulation du levier 1 sur la paroi 5.

Le fond ou arête 3 de l'évidement 2 se prolonge de chaque côté par un intervalle 7 défini chacun par deux bossages ou analogues 8, 8a et 9, 9a qui permettent le positionnement du levier 1 dans la paroi 5 et limitent son débattement, commme on l'expliquera ultérieurement.

Comme on le voit mieux sur la figure 4, le levier 1 comporte une partie 10 située d'un côté de la paroi 5, et une partie 11 formant poignée de l'autre côté de la paroi 5, les parties 10 et 11 formant un angle obtus et l'arête 3 étant approximativement située au point de raccordement de ces deux parties. L'arête ou fond 3 de l'évidement 2 du levier 1 est appliqué contre le bord 4 de l'ouverture 6 par un moyen de rappel, tel que par exemple un ressort 12, qui peut être attelé directement à la partie 10 du levier 1 ou qui peut être attelé à cette partie 10 par l'intermédiaire d'une transmission 13, comme cela est représenté schématiquement sur la figure 4. Cette transmission peut être constituée par tout moyen approprié et comprenant par exemple une simple tige ou encore un levier quelconque qui serait articulé à l'extrémité 14 de la tige 13 et qui serait lui-même sollicité par le ressort 12. On comprend ainsi que non seulement le ressort 12 applique l'arête 3 sur le bord 4 de la paroi 5 mais également rappelle en position de repos la poignée 11 de l'autre côté de la paroi 5.

L'ouverture 6 pratiquée dans la paroi 5 comporte des encoches ou analogues 15, 16 ménagées un peu en retrait du bord 4 de l'ouverture 6. Ainsi, comme on le voit sur la figure 2, on peut monter le levier 1. sur le panneau 5 par engagement partiel au travers de l'ouverture 6 dont les encoches 15 et 16 laissent respectivement le passage aux bossages 9 et 8. Ensuite, il suffira de pousser le levier 1 vers la gauche de la figure 2 pour que l'arête 3 s'applique contre le bord 4 de l'ouverture 6. En effet, la partie de paroi 5a entre le bord 5 et les encoches 15, 16 s'intercalera naturellement dans les intervalles 7 entre les bossages 8, 8a d'une part et 9, 9a d'autre part, comme on peut le comprendre en se référant à la figure 3.

A cet égard, on notera que les bossages 8, 8a, 9 et 9a comportent chacun un méplat, repéré sur les figures 1 et 4 en 17 pour les bossages 9 et 9a, lesquels méplats coopèrent avec la partie de paroi 5a pour limiter l'angle de débattement du levier 1. Ainsi, comme on le comprend en se reportant à la figure 4, le méplat 17 du bossage 9a (et également du bossage 8a) constitue une surface de butée qui s'applique contre la partie de paroi 5a en position de repos du levier 1. D'un autre côté, le méplat 17 du bossage 9 (et également le bossage 8) constituera une surface de butée prenant appui contre la partie de paroi 5a, de l'autre côté de la paroi 5, lorsque le levier 1 sera basculé par traction sur la poignée 11 ; cette traction s'effectuant évidemment à l'encontre de la force du ressort 12 qui tend à rappeler le levier 1 en position de repos, comme cela est connu dans la technique.

On notera ici que l'expression « bossage ou « butée ne doit pas être considérée comme limitative. En effet, les bossages 8 et 9 pourraient avoir une autre forme que celle représentée sur les dessins et remplir la même fonction. Ainsi, afin de faciliter le montage qui se fait en série, les bossages 8a et 9a peuvent par exemple être prévus plus longs que les bossages 8 et 9 pour interdire à la partie 11 du levier formant poignée de pénétrer à travers l'ouverture 6. Egalement les bossages 8 et 9 pourraient ne pas être localisés au voisinage de l'évidement 3, comme représenté, mais pourraient s'étendre sur toute la longueur des parties 10 et 11 du levier 1, lesquelles parties seraient ainsi plus importantes. Par ailleurs, l'articulation 13a de la transmission 13 sur la partie 10 du levier 1 pourrait être réalisée d'une manière quelconque, de même que les moyens constituant cette transmission.

On a donc réalisé suivant l'invention un levier de commande. particulièrement simple et dont la configuration spéciale suffit à elle seule pour réaliser un axe de pivotement de ce levier qui, de ce fait, est économique puisqu'il évite l'emploi d'une articulation ou charnière particulière quelconque.

## Revendications

1. Levier de commande articulé sur un support, une paroi ou analogue (5) et formant par exemple poignée intérieure de commande de la porte d'un véhicule automobile, du type comportant une portée en forme d'évidement (2) dont le fond est monté en bascule sur un moyen formant pivot d'articulation du levier (1) sur ledit support ou ladite paroi, caractérisé en ce que le moyen formant pivot est formé par le bord (4) du support ou de la paroi (5), tandis que ledit évidement (2) présente approximativement la forme d'un dièdre rentrant dont l'arête (3) est en contact avec le bord (4) du support ou de la paroi le fond de cet évidement (2) étant appliqué contre ledit bord par un moyen de rappel.

2. Levier selon la revendication 1, caractérisé en ce que le fond ou arête (3) de l'évidement (2) se prolonge de chaque côté par un intervalle (7) défini chacun par deux bossages, butées ou analogues (8, 8a, 9, 9a) permettant le positionnement du levier (1) dans la paroi (5) et limitant son débattement.

3. Levier selon la revendication 1 ou 2, caractérisé en ce que le fond ou arête (3) de l'évidement (2) est appliqué contre le bord (4) de la paroi (5) par un ressort (12) attelé directement ou par l'intermédiaire d'une transmission (13) à l'une (10) des extrémités du levier (1) et le rappelant en position de repos.

4. Levier selon l'une des revendications précédentes, caractérisé en ce qu'il est monté sur la paroi (5) par engagement partiel au travers d'une ouverture (6) pratiquée dans ladite paroi et comportant à cet effet des encoches ou analogues (15, 16) laissant d'abord le passage aux bossages ou butées précités (8, 8a, 9, 9a) et ménagées en retrait du bord (4) de l'ouverture (6) contre lequel on applique ensuite le fond ou arête (3) de l'évidement (2) du levier (1).

5. Levier selon l'une des revendications précédentes, caractérisé en ce que les bossages ou butées précités (8, 8a, 9, 9a) comportent chacun un méplat (17) coopérant avec une partie (5a) de paroi (5) entre le bord (4) et les encoches précités (15, 16) pour limiter l'angle de pivotement du levier (1).

6. Levier selon l'une des revendications précédentes, caractérisé en ce qu'il est réalisé en une seule pièce dont la partie (10) sollicitée par les moyens de rappel (12) d'un côté de la paroi (5) forme un angle obtus avec l'autre partie (11) formant poignée de l'autre côté de la paroi, le fond ou arête (3) de l'évidement (2) du levier étant approximativement situé au point de raccordement de ces deux parties.

7. Véhicule équipé d'au moins un levier de commande formant par exemple poignée de porte, selon l'une quelconque des revendications précédentes.

## Claims

1. Control lever pivoted onto a support, a wall or the like (5) and forming for instance an inner handle for operating the door of an automotive vehicle, of the kind comprising a recess-shaped bearing portion (2) the bottom of which is mounted in rocking relationship onto a means forming a pivot for the articulation of the lever (1) onto the said support or the said wall, characterized in that the pivot means is formed of the edge (4) of the support or of the wall (5) whereas the said recess (2) approximatively exhibits the shape of a re-entring dihedron the edge (3) of which is in contact with the edge (4) of the support or of the wall, the bottom of this recess (2) being applied against the said edge by a biasing means.

2. Lever according to claim 1, characterized in that the bottom or edge (3) of the recess (2) is extended on either side by a gap (7) each one defined by two bosses, abutments or the like (8, 8a, 9, 9a) allowing the positioning of the lever (1) within the wall (5) and restraining its movement.

3. Lever according to claim 1 or 2, characterized in that the bottom or edge (3) of the recess (2) is applied against the edge (4) of the wall (5) by a spring (12) coupled directly or through the medium of a transmission (13) to one (10) of the ends of the lever (1) and returning same to the rest position.

4. Lever according to one of the foregoing claims, characterized in that it is mounted onto the wall (5) through partial engagement through an opening (6) formed into the said wall and comprising for that purpose notches or the like (15, 16) offering at first the passage to the aforesaid bosses or abutments (8. 8a, 9, 9a) and formed so as to be set back from the edge (4) of the opening (6) against which the bottom or edge (3) of the recess (2) of the lever (1) is then applied.

5. Lever according to one of the foregoing claims, characterized in that the aforesaid bosses or abutments (8, 8a, 9, 9a) each one comprise a flattening (17) co-operating with a portion (5a) of the wall (5) between the edge (4) and the aforesaid notches (15, 16) to limit the angle of pivoting of the lever (1).

6. Lever according to one of the foregoing claims, characterized in that it is made in one single piece the portion (10) of which biased by the return means (12) on one side of the wall (5) forms an obtuse angle with the other portion (11) forming a handle on the other side of the wall, the bottom or edge (3) of the recess (2) of the lever being approximatively located at the point of junction of these two portions.

7. Vehicle fitted with at least one control lever forming for instance a door handle, according to any one of the foregoing claims.

## Patentansprüche

1. An einer Halterung, einer Wandung oder dgl. (5) angelenkter und z. B. einen inneren Griff zur Betätigung der Tür eines Kraftfahrzeuges bildender Betätigungshebel, derjenigen Gattung, die einen als Ausnehmung (2) gestalteten Lagerteil aufweist, dessen Boden kippbar an ein, einen Drehzapfen zur Anlenkung des Hebels (1) an der besagten Halterung bzw. der besagten Wandung bildendes Mittel angeordnet ist, dadurch gekennzeichnet, dass das den Drehzapfen bildende Mittel durch die Kante (4) der Halterung bzw. der Wandung (5) gebildet ist, während die besagte Ausnehmung (2) ungefähr die Gestalt eines einspringenden Flächenwinkels aufweist, dessen Kante (3) mit dem Rand (4) der Halterung bzw. der Wandung in Berührung ist, wobei der Boden dieser Ausnehmung (2) an den besagten Rand durch ein Rückstellmittel angelegt wird.

2. Hebel nach Anspruch 1, dadurch gekennzeichnet, dass der Boden bzw. die Kante (3) der Ausnehmung (2) sich beiderseits durch einen jeweils von zwei Nocken, Anschlägen oder dgl. (8, 8a, 9, 9a) begrenzten Zwischenraum (7) verlängert. welche das Anbringen des Hebels (1) in der richtigen Stellung in der Wandung (5) ermöglichen und seinen Ausschlag beschänken.

3. Hebel nach Anspruch 1 oder 2, dadurch gekennzeichnet, dass der Boden bzw. die Kante (3) der Ausnehmung (2) an den Rand (4) der Wandung (5) durch eine Feder (12) angepresst wird, welche unmittelbar oder über eine Übertragung (13) an eines (10) der Enden des Hebels (1) angehängt ist und diesen in die Ruhestellung zurückführt.

4. Hebel nach einem der vorangehenden Ansprüche, dadurch gekennzeichnet, dass er an der Wandung (5) durch teilweises Durchsetzen einer in der besagten Wandung gebildeten Öffnung (6) angebracht ist und zu diesem Zweck Ausschnitte oder dgl. (15, 16) aufweist, welche zuerst die vorgenannten Nocken bzw. Anschläge (8, 8a, 9, 9a) durchlassen und gegenüber dem Rand (4) der Öffnung (6) zurückgesetzt angeordnet sind, an welchen man dann den Boden bzw. die Kante (3) der Ausnehmung (2) des Hebels (1) anlegt.

5. Hebel nach einem der vorangehenden Ansprüche, dadurch gekennzeichnet, dass die vorgenannten Nocken bzw. Anschläge (8, 8a, 9, 9a) eine mit einem Teil (5a) der Wandung (5) zwisehen dem Rand (4) und den vorgenannten Ausschnitten (15, 16) zusammenwirkende Abflachung aufweisen, um den Schwenkwinkel des Hebels (1) zu begrenzen.

6. Hebel nach einem der vorangehenden Ansprüche, dadurch gekennzeichnet, dass er aus einem Stück hergestellt ist, dessen auf einer Seite der Wandung (5) durch die Rückstellmittel (12) beaufschlagte Teil (10) einen stumpfen Winkel mit dem anderen, den Griff auf der anderen Seite der Wandung bildenden Teil (11) einschliesst, wobei der Boden bzw. die Kante (3) der Ausnehmung (2) des Hebels ungefähr am Anschlusspunkt dieser beiden Teile liegt.

7. Mit wenigstens einem z. B. einen Türgriff bildenden Betätigungshebel gemäss irgendeinem der vorangehenden Ansprüche ausgestattetes Fahrzeug.
